# EUROPÄISCHE PATENTSCHRIFT

(11) **EP 1 073 533 B1**
(45) Veröffentlichungstag und Bekanntmachung des Hinweises auf die Patenterteilung: **26.02.2003**
(21) Anmeldenummer: 99927664.5
(22) Anmeldetag: 15.04.1999
(51) Int. Cl.: B21C 47/34

(54) **VORRICHTUNG ZUR ZUFÜHRUNG DES ANFANGSENDES EINES DRAHTCOILS ZU EINER ZIEHANLAGE**
DEVICE FOR FEEDING THE FRONT END OF A WIRE COIL INTO A DRAWING INSTALLATION
DISPOSITIF POUR AMENER L'EXTREMITE INITIALE D'UNE BOTTE DE FIL METALLIQUE A UNE INSTALLATION DE TREFILAGE

(30) Priorität: 17.04.1998 DE 19817100
(43) Veröffentlichungstag der Anmeldung: 07.02.2001
(73) Patentinhaber: EJP Maschinen GmbH, 52349 Düren (DE)
(72) Erfinder: PARASKEVAS, Elefterios, D-52076 Aachen (DE)
(74) Vertreter: König, Werner, Dipl.-Ing.
(86) Internationale Anmeldenummer: DE9901123
(87) Internationale Veröffentlichungsnummer: WO99054069

(56) Entgegenhaltungen:
- DE-A- 19 613 686
- DE-U- 29 506 994
- PATENT ABSTRACTS OF JAPAN vol. 014, no. 305 (M-0992), 29. Juni 1990 (1990-06-29) & JP 02 099219 A (DAIDO STEEL CO LTD), 11. April 1990 (1990-04-11)
- PATENT ABSTRACTS OF JAPAN vol. 016, no. 399 (M-1300), 24. August 1992 (1992-08-24) & JP 04 133968 A (KOUKOKU KOUSENSAKU KK), 7. Mai 1992 (1992-05-07)

## Beschreibung

Die Erfindung betrifft eine Vorrichtung zur Zuführung des Anfangsendes eines Drahtcoils zu einer Ziehanlage, mit einer Basis, auf der ein Halter drehbar gelagert ist und einem mit dem Halter verbundenen Arm, der an seinem Ende ein Greifelement zum Erfassen des Anfangsendes des Drahtcoils aufweist.

Eine nach DD 41 927 bekannte Vorrichtung dieser Art hat einen Halter, auf dem ein radial verfahrbarer Arm angeordnet ist, der über einen Hubzylinder in der Höhe variiert werden kann. Der Arm trägt an seinem freien Ende ein Greifelement. Zum Erfassen des Anfangsendes eines Coils wird das Greifelement durch Drehen und Heben bzw. Senken des Arms in die gewünschte Position gebracht. Anschließend wird durch Verschwenken des Arms das Anfangsende des Drahtes über Richtrollen einer Klemmzange, die das Material in Arbeitsrichtung vorführt, zugerührt. Danach folgt dann der eigentliche Drahtziehvorgang.

Eine derartige Vorrichtung erfordert einen erheblichen Raumbedarf, um die notwendigen Drehbewegungen zu ermöglichen. Darüber hinaus müssen die Greifelemente das Anfangsende des Drahtes klemmen, und es müssen zusätzlich Einrichtungen zum Richten des Drahtes in der Anlage vorgesehen sein.

Die Aufgabe der vorliegenden Erfindung besteht nun darin, eine Vorrichtung der eingangs erwähnten Art zu schaffen, die demgegenüber sowohl den Raumbedarf als auch den apparativen Aufwand erheblich reduziert.

Zur Lösung dieser Aufgabe ist erfindungsgemäß bei einer Vorrichtung der eingangs erwähnten Art vorgesehen, daß der Arm aus einem Basisabschnitt und einem Endabschnitt gebildet ist, daß der Basisabschnitt mit seinem einen Ende um eine erste Schwenkachse schwenkbar mit dem auf der Basis drehbar gelagerten Halter verbunden ist, wobei die Schwenkachse des Basisabschnitts quer zur Drehachse des Halters verläuft,
daß ein Ende des Endabschnitts um eine zweite Schwenkachse mit dem anderen Ende des Basisabschnitts schwenkbar verbunden ist,
daß die erste und die zweite Schwenkachse und parallel zueinander verlaufen,
daß der Endabschnitt des Arms an seinem freien Ende eine um zwei normal zueinander verlaufende Achsen und drehbar gelagerte Kopfeinheit trägt, an der ein hakenförmiges Greifelement und eine das Anfangsende des Drahtcoils richtende Klemmvorrichtung angeordnet sind, und
daß Steuereinheiten zum Verschwenken oder Drehen des Halters, der Armabschnitte und der Kopfeinheit vorgesehen sind.

Durch die erfindungsgemäße Aufteilung des Arms in zwei Abschnitte ist der erforderliche Raumbedarf sowohl in der Arbeitsstellung wie auch in der Bereit-Stellung erheblich reduziert. Zudem erfüllt hier die Klemmvorrichtung gleichzeitig eine Richtfunktion. Dies hat zur Folge, daß gegenüber dem Stand der Technik eine Klemmvorrichtung entfallen kann, die lediglich dazu dient, das Anfangsende des Drahtes einer Richteinheit zuzuführen. Die Vorrichtung eignet sich dabei insbesondere für Drahtdurchmesser von 10 mm und darüber.

Das Anfangsende des Drahtes wird mittels der Vorrichtung in eine Ziehmaschine eingestoßen, kann aber auch einer dieser Maschine vorgeschalteten Anspitzeinheit zugeführt werden.

Erfindungsgemäß ist ferner vorgesehen, daß das Greifelement an der Kopfeinheit gesteuert schwenkbar gelagert ist. Auf diese Weise kann das Erfassen und Einführen des Drahtelements in die Klemmvorrichtung gefördert werden.

Erfindungsgemäß ist ferner vorgesehen, daß die Steuereinheiten Hydraulik- oder Pneumatikeinheiten sind.

Erfindungsgemäß ist ferner vorgesehen, daß die Klemmvorrichtung aus zwei Reihen von Druckrollen gebildet ist, die den Draht zwischen sich führen und vorrichten.

Erfindungsgemäß ist ferner vorgesehen, daß die Reihen der Druckrollen relativ zueinander einstellbar gelagert sind.

Erfindungsgemäß ist ferner vorgesehen, daß einzelne Druckrollen einer Reihe relativ zu Druckrollen der anderen Reihe einstellbar gelagert sind.

Erfindungsgemäß ist ferner vorgesehen, daß zumindest zwei einander gegenüberliegend angeordnete Druckrollen mit einem Drehantrieb verbunden sind.

Schließlich ist erfindungsgemäß vorgesehen, daß der Drehantrieb in seiner Drehrichtung umsteuerbar ist. Dadurch wird es möglich, mit nur einer erfindungsgemäßen Vorrichtung zwei Linien von Drahtziehmaschinen zu bedienen, wobei die Vorrichtung dann mit zwei Coils zusammenarbeitet, die jeweils auf einem Haspel sitzen. Zweckmäßigerweise steht die Vorrichtung dabei zwischen den beiden Linien.

Im folgenden wird eine Ausführungsform der erfindungsgemäßen Vorrichtung anhand von Zeichnungen beschrieben.

Es zeigt:
- Fig. 1: eine Seitenansicht einer Ausführungsform der Vorrichtung in Bereit-Stellung,
- Fig. 2: eine Seitenansicht einer Ausführungsform der Vorrichtung in Arbeitsstellung und
- Fig. 3: eine Draufsicht auf die Vorrichtung nach den Figuren 1 und 2.

Die Vorrichtung hat eine Basis 1, auf der ein Halter 2 drehbar gelagert ist. Eine Kolben-Zylinder-Einheit 3 ist auf der Basis 1 schwenkbar festgelegt. Der Kolben 4 der Kolben-Zylinder-Einheit 3 ist an einen Ansatz 5 des Halters 2 angelenkt, so daß eine Bewegung des Kolbens 4 zu einer Drehung des Halters 2 bezüglich der Basis 1 führt. Mit dem Halter 2 ist ein Basisabschnitt 6 eines Arms um eine Achse 7 schwenkbar verbunden. Eine Kolben-Zylinder-Einheit 8 ist einerseits an dem Halter 2 und andererseits an dem Basisabschnitt 6 angelenkt.

Der Basisabschnitt 6 ist im wesentlichen L-förmig ausgebildet.

An das Ende des Basisabschnitts 6 ist über eine Achse 9 ein im wesentlichen geradlinig verlaufender Endabschnitt 10 angeschlossen. Eine Kolben-Zylinder-Einheit 11 ist einerseits an dem Basisabschnitt 6 und andererseits an dem Ende 12 des Endabschnitts 10 des Arms schwenkbar angelenkt.

Der Endabschnitt 10 trägt eine Kopfeinheit 13, die sowohl um die Achse 14 sowie um die Achse 15 drehbar ist. Diese beiden Achsen verlaufen normal zueinander.

Eine Kolben-Zylinder-Einheit 16 dient zum Drehen der Kopfeinheit 13 um die Achse 14. Die Kolben-Zylinder-Einheit 16 stützt sich mit dem einen Ende an dem Endabschnitt 10 und an ihrem anderen Ende an einem Hebel 17 ab.

Die Kopfeinheit 13 trägt ein hakenförmiges Greifelement 18, das mittels einer Kolben-Zylinder-Einheit 19 in seiner Neigung zu der Kopfeinheit 13 einstellbar ist.

Weiter ist die Kopfeinheit 13 mit einem Klemmelement in Form von Druckrollen 20 versehen, die in zwei einander gegenüberliegenden Reihen angeordnet sind und zwischen sich ein von dem Greifelement zugeführtes Drahtende aufnehmen und weiterführen.

Zumindest zwei einander gegenüberliegende Druckrollen 20 sind mit einem Drehantrieb gekoppelt. Die Druckrollen 20 sind so positioniert und einstellbar, daß sie den zwischen ihnen geführten Draht richten. Der Drehantrieb ist zweckmäßigerweise in seiner Drehrichtung reversierbar.

Wenn nun das Anfangsende eines Coils einer Drahtziehmaschine zugeführt werden soll, so wird der aus dem Basisabschnitt 6 und dem Endabschnitt 10 gebildete Arm durch Betätigung der Kolbenzylindereinheiten 8 und 11 so ausgefahren, daß das hakenförmige Greifelement 18 durch entsprechende Drehungen der Kopfeinheit 13 das Anfangsende eines auf einer Haspel 21 sitzenden Drahtcoils 22 erfaßt. Das Greifelement 18 wird dann so verlagert, daß das Anfangsende des Drahtes zwischen die beiden Reihen der Druckrollen 20 eingeführt und durch diese gerichtet und weitergeleitet wird. Danach dann folgt eine Drehung des Halters 2 in die in Figur 3 strichpunktierte Position. Die Kopfeinheit 13 wird dabei so positioniert, daß das in ihr gehaltene, gerichtete Drahtende in den Einlauf einer Drahtziehmaschine eingestoßen oder einer Anspitzeinheit der Drahtziehanlage übergeben wird. Die Vorrichtung wird anschließend in die in Figur 1 dargestellte Position zurückgeführt. Die Vorrichtung kann ausgehend von auf separaten Haspeln sitzenden Coils zwei Linien von Ziehmaschinen bedienen.

### Bezugszeichenliste

- 1: Basis
- 2: Halter
- 3: Kolben-Zylinder-Einheit
- 4: Kolben
- 5: Ansatz
- 6: Basisabschnitt
- 7: Achse
- 8: Kolben-Zylinder-Einheit
- 9: Achse
- 10: Endabschnitt
- 11: Kolben-Zylinder-Einheit
- 12: Ende des Endabschnittes
- 13: Kopfeinheit
- 14: Schwenkachse
- 15: Schwenkachse
- 16: Kolben-Zylinder-Einheit
- 17: Hebel
- 18: Greifelement
- 19: Kolben-Zylinder-Einheit
- 20: Druckrollen
- 21: Haspel
- 22: Drahtcoil

## Patentansprüche

1. Vorrichtung zur Zuführung des Anfangsendes eines Drahtcoils (22) zu einer Ziehanlage, mit einer Basis (1), auf der ein Halter (2) drehbar gelagert ist und einem mit dem Halter (2) verbundenen Arm, der an seinem Ende ein Greifelement (18) zum Erfassen des Anfangsendes des Drahtcoils aufweist,
**dadurch gekennzeichnet,**
**daß** der Arm aus einem Basisabschnitt (6) und einem Endabschnitt (10) gebildet ist,
**daß** der Basisabschnitt (6) mit seinem einen Ende um eine erste Schwenkachse (7) schwenkbar mit dem auf der Basis (1) drehbar gelagerten Halter (2) verbunden ist, wobei die Schwenkachse (7) des Basisabschnitts (6) quer zur Drehachse des Halters (2) verläuft,
**daß** ein Ende des Endabschnitts (10) um eine zweite Schwenkachse (9) mit dem anderen Ende des Basisabschnitts (6) schwenkbar verbunden ist,
**daß** die erste und die zweite Schwenkachse (7,9) parallel zueinander verlaufen,
**daß** der Endabschnitt (10) des Arms an seinem freien Ende eine um zwei normal zueinander verlaufende Achsen (14,15) drehbar gelagerte Kopfeinheit (13) trägt, an der ein hakenförmiges Greifelement (18) und eine das Anfangsende des Drahtcoils (22) richtende Klemmvorrichtung angeordnet sind, und
**daß** Steuereinheiten zum Verschwenken oder Drehen des Halters (2), der Armabschnitte (6,10) und der Kopfeinheit (13) vorgesehen sind.

2. Vorrichtung nach Anspruch 1, **dadurch gekennzeichnet, daß** das Greifelement (18) an der Kopfeinheit (13) gesteuert schwenkbar gelagert ist.

3. Vorrichtung nach Anspruch 1 oder 2, **dadurch gekennzeichnet, daß** die Steuereinheiten Hydraulik- oder Pneumatikeinheiten sind.

4. Vorrichtung nach einem der vorhergehenden Ansprüche, **dadurch gekennzeichnet, daß** die Klemmvorrichtung aus zwei Reihen von Druckrollen (20) gebildet ist, die den Draht zwischen sich führen und vorrichten.

5. Vorrichtung nach Anspruch 4, **dadurch gekennzeichnet, daß** die Reihen der Druckrollen (20) relativ zueinander einstellbar gelagert sind.

6. Vorrichtung nach Anspruch 4, **dadurch gekennzeichnet, daß** einzelne Druckrollen der einen Reihe relativ zu Druckrollen (20) der anderen Reihe einstellbar gelagert sind.

7. Vorrichtung nach einem der Ansprüche 4 bis 6, **dadurch gekennzeichnet, daß** zumindest zwei einander gegenüberliegend angeordnete Druckrollen (20) mit einem Drehantrieb verbunden sind.

8. Vorrichtung nach Anspruch 7, **dadurch gekennzeichnet, daß** der Drehantrieb in seiner Drehrichtung umsteuerbar ist.

## Claims

1. A device for feeding the front end of a wire coil (22) to a drawing installation, having a base (1), on which a holder (2) is rotatably mounted, and an arm, which is connected to the holder (2) and at its end has a gripper element (18) for taking hold of the front end of the wire coil,
**characterized**
**in that** the arm is formed from a base section (6) and an end section (10),
**in that** one end of the base section (6) is connected to the holder (2), which is mounted rotatably on the base (1), in such a manner that the base section can pivot about a first pivot axis (7), the pivot axis (7) of the base section (6) running transversely with respect to the axis of rotation of the holder (2),
**in that** one end of the end section (10) is connected to the other end of the base section (6), in such a manner that it can pivot about a second pivot axis (9),
**in that** the first and second pivot axes (7, 9) run parallel to one another,
**in that** the end section (10) of the arm, at its free end, bears a head unit (13) which is mounted in such a manner that it can rotate about two axes (14, 15) running at right angles to one another and on which a hook-shaped gripper element (18) and a clamping device which straightens the front end of the wire coil (22) are arranged, and
**in that** control units are provided for pivoting or rotating the holder (2), the arm sections (6, 10) and the head unit (13).

2. The device as claimed in claim 1, **characterized in that** the gripper element (18) is mounted on the head unit (13) so as to be able to pivot in a controlled manner.

3. The device as claimed in claim 1 or 2, **characterized in that** the control units are hydraulic or pneumatic units.

4. The device as claimed in one of the preceding claims, **characterized in that** the clamping device is formed from two rows of pressure-exerting rollers (20) which guide the wire between themselves and prestraighten the wire.

5. The device as claimed in claim 4, **characterized in that** the rows of pressure-exerting rollers (20) are mounted in such a way that they can be adjusted relative to one another.

6. The device as claimed in claim 4, **characterized in that** individual pressure-exerting rollers in one row are mounted in such a manner that they can be adjusted relative to pressure-exerting rollers (20) in the other row.

7. The device as claimed in one of claims 4 to 6, **characterized in that** at least two pressure-exerting rollers (20) which are arranged opposite one another are connected to a rotary drive.

8. The device as claimed in claim 7, **characterized in that** the direction of rotation of the rotary drive can be reversed.

## Revendications

1. Dispositif pour amener l'extrémité initiale d'une bobine de fil métallique (22) à une installation de tréfilage, comprenant une base (1) sur laquelle un support (2) est monté à rotation et un bras relié au support (2), qui présente à son extrémité un élément de prise (18) pour saisir l'extrémité initiale de la bobine de fil métallique,
**caractérisé en ce que**
le bras est formé d'une portion de base (6) et d'une portion d'extrémité (10),
que la portion de base (6) est connectée par l'une de ses extrémités au support (2) monté rotatif sur la base (1), de manière à pouvoir pivoter autour d'un premier axe de pivotement (7), l'axe de pivotement (7) de la portion de base (6) s'étendant transversalement à l'axe de rotation du support (2),
qu'une extrémité de la portion d'extrémité (10) est connectée de manière à pouvoir pivoter autour d'un deuxième axe de pivotement (9) à l'autre extrémité de la portion de base (6),
que le premier et le deuxième axes de pivotement (7, 9) s'étendent parallèlement l'un à l'autre,
que la portion d'extrémité (10) du bras porte à son extrémité libre une unité de tête (13) montée à rotation autour de deux axes (14, 15) s'étendant perpendiculairement l'un à l'autre, sur laquelle sont disposés un élément de prise (18) en forme de crochet et un dispositif de serrage orientant l'extrémité initiale de la bobine de fil métallique (22), et
que des unités de commande sont prévues pour le pivotement ou la rotation du support (2), des portions de bras (6, 10) et de l'unité de tête (13).

2. Dispositif selon la revendication 1, **caractérisé en ce que** l'élément de prise (18) est monté de manière pivotante et commandée sur l'unité de tête (13).

3. Dispositif selon la revendication 1 ou 2, **caractérisé en ce que** les unités de commande sont des unités hydrauliques ou pneumatiques.

4. Dispositif selon l'une quelconque des revendications précédentes, **caractérisé en ce que** le dispositif de serrage est formé par deux rangées de cylindres de pression (20) qui guident et pré-orientent entre eux le fil métallique.

5. Dispositif selon la revendication 4, **caractérisé en ce que** les rangées des cylindres de pression (20) sont montées de manière ajustable l'une par rapport à l'autre.

6. Dispositif selon la revendication 4, **caractérisé en ce que** des cylindres de pression individuels d'une rangée sont montés de manière ajustable par rapport aux cylindres de pression (20) de l'autre rangée.

7. Dispositif selon l'une quelconque des revendications 4 à 6, **caractérisé en ce qu'**au moins deux cylindres de pression (20) disposés en face l'un de l'autre sont connectés à une commande rotative.

8. Dispositif selon la revendication 7, **caractérisé en ce que** le sens de rotation de la commande rotative est réversible.
